# EUROPÄISCHE PATENTSCHRIFT

(11) **EP 2 093 158 B1**
(45) Veröffentlichungstag und Bekanntmachung des Hinweises auf die Patenterteilung: **02.03.2011**
(21) Anmeldenummer: 08021332.5
(22) Anmeldetag: 09.12.2008
(51) Int. Cl.: B65D 55/02, B65D 23/14

(54) **Behälter mit Informationsfeld**
Container with information field
Récipient avec champ d'information

(30) Priorität: 22.02.2008 DE 202008002527 U
(43) Veröffentlichungstag der Anmeldung: 26.08.2009
(73) Patentinhaber: Godelmann Pflasterstein GmbH & Co. KG, 92269 Högling (DE)
(72) Erfinder: Godelmann, Bernhard, 92245 Kümmersbruck (DE)
(74) Vertreter: Graf, Helmut

(56) Entgegenhaltungen:
- GB-A- 2 235 187
- US-A- 3 899 295
- US-A- 5 096 813

## Beschreibung

Die Erfindung bezieht sich auf einen Behälter gemäß Oberbegriff Patentanspruch 1.

Bekannt ist ein Behälter mit wenigstens einem Behälterbereich zur Aufnahme eines flüssigen Füllgutes (US-A-5 096 813 A). Im Inneren des Behälters ist wenigstens ein Informations- und/oder Bildfeld vorgesehen, welches auf die Anwesenheit von Sauerstoff reagiert und dessen Inhalt bei geschlossenem Behälter teilweise unsichtbar und nach dem Öffnen des Behälters durch Reagieren mit dem Umgebungssauerstoff durch die Behälterwandung hindurch sichtbar ist. Bekannt ist weiterhin grundsätzlich auch, dass das Sichtbarwerden des Informations- und/oder Bildfeldes erst im feuchten Zustand erfolgt.

Bekannt ist auch (GB-A-2 235 187 A), einen aus Glas hergestellten Behälter innenliegend mit einer Beschichtung aus einem reaktiven Material (Reaktionsschicht) zu versehen, welches mit Sauerstoff unter Änderung seiner Farbe reagiert. Die Beschichtung aus dem reaktiven Material ist mit einer Schutzschicht abgedeckt, die bei eventuellen Manipulationen des Behälterinhalts mit giftigen oder gesundheitsschädlichen Substanzen zerstört wird, sodass es zu der Reaktion der Reaktionsschicht mit dem Umgebungssauerstoff kommt. Sinn und Zweck ist es, eventuelle Manipulationen des Behälterinhaltes an der Behälterwandung sichtbar zu machen.

Aufgabe der Erfindung ist es, einen Behälter aufzuzeigen, der es ermöglicht, dem Benutzer erst nach dem Öffnen zuvor nicht sichtbare Informations- und/oder Bildinhalte optisch zur Verfügung zu stellen.

Zur Lösung dieser Aufgabe ist ein Behälter entsprechend dem Patentanspruch 1 ausgebildet.

Ein Informations- und/oder Bildfeld im Sinne der Erfindung ist ganz allgemein ein Feld, eine Fläche oder ein Bereich mit einem Informationsinhalt und/oder mit einem grafischen und/oder bildlichen Inhalt, der bei geschlossenem Behälter unsichtbar ist und erst nach dem Öffnen des Behälters optisch dargestellt wird. Der Inhalt eines solchen Informations- und/oder Bildfeldes kann unterschiedlichster Art sein, und zwar als rein grafische oder bildliche Darstellung unterschiedlichster Art und/oder auch als Information oder Hinweis in Schriftform usw.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren näher erläutert. Es zeigen:
Fig. 1 eine vereinfachte Funktionsdarstellung eines erfindungsgemäßen Behälters;
Fig. 2 einen Behälter gemäß der Erfindung in Teildarstellung und im Schnitt.

Die Figur 1 zeigt in einer Funktionsdarstellung die prinzipielle Ausgestaltung eines erfindungsgemäßen Behälters 1, der zur Aufnahme von Getränken oder anderen Flüssigkeiten dient und zumindest in seinem geschlossenen Zustand wenigstens zwei voneinander getrennte und gegeneinander abgedichtete Behälterbereiche 2 und 3 aufweist. Der Bereich 2 bildet dabei den eigentlichen Behälterinnenraum zur Aufnahme des Füllgutes. In dem bei geschlossenem Behälter 1 gegenüber den Bereich 2 abgedichteten Bereich 3 ist wenigstens ein Informations- oder Bildfeld 4 vorgesehen, welches beispielsweise an der Innenfläche einer den Bereich 3 nach außen hin abschließenden transparenten Wandung vorgesehen oder angeordnet ist.

Das Informations- und/oder Bildfeld 4 ist dabei z.B. durch einen Aufdruck oder Auftrag auf die Innenfläche der den Bereich 3 nach außen hin abschließenden Wandung des Behälters 1 erzeugt oder aber von einem in dem Bereich 3 aufgenommenen, beispielsweise an der Wandung des Behälters 1 vorgesehenen Informations- oder Bildträger gebildet.

Unabhängig von derartigen Details sind das Informations- und/oder Bildfeld 4 so ausgebildet bzw. das Material und/oder die Materialzusammensetzung für dieses Informations- und/oder Bildfeld 4 so gewählt, dass es bzw. die in ihm enthaltenen grafischen und/oder bildlichen Darstellungen usw. zumindest zum Teil erst durch Berührung mit einem weiteren Medium sichtbar werden, und zwar vorzugsweise durch Berühren mit dem im Behälterbereich 2 aufgenommenen Füllgut oder durch den Sauerstoff der Umgebungsluft. Hierfür ist der Behälter 1 so ausgebildet, dass nach dem Öffnen des Behälters die Trennung zwischen den Bereichen 2 und 3 aufgehoben und das Informations- und/oder Bildfeld 4 mit dem Füllgut und/oder durch den geöffneten Behälter mit dem Sauerstoff der Umgebungsluft in Berührung kommt. Hierdurch ist es möglich, dem Benutzer verschiedenste Informationen, beispielsweise auch in Form von Werbe- und/oder Gewinnhinweisen usw. nach dem Öffnen des Behälters 1 zukommen zu lassen.

Die Figur 2 zeigt eine mögliche praktische Ausführung des in der Figur 1 dargestellten Prinzips. Der in der Figur 2 wiederum mit 1 bezeichnete Behälter ist als Flasche aus einem transluzenten Material, beispielsweise aus Glas oder einem transluzenten Kunststoff, z.B. PET hergestellt, und zwar in üblicher Weise mit einem Flaschenkörper 5, der an der Flaschenoberseite die Flaschenmündung 6 bildet. Letztere ist durch einen eingebrachten Verschluss oder Verschlussstopfen 7 verschlossen, wobei der Verschlussstopfen 7 an der Flaschenmündung 6 mit einer Teillänge in den Flaschenkörper 5, d.h. in den die Flaschenmündung 6 bildenden Flaschenhals hineinreicht. Der Verschlussstopfen 7 ist mit Dichtungen 8 versehen. Zwischen diesen Dichtungen 8 ist das Informations- und/oder Bildfeld 4 aufgenommen, so dass es sowohl zur Außenseite des verschlossenen Behälters 1, als auch zu dem mit dem flüssigen Füllgut (beispielsweise Getränk) gefüllten Behälterinnenraum abgedichtet ist und damit die im Informations- und/oder Bildfeld 4 enthaltenen grafischen und/oder bildlichen Darstellungen erst nach dem Öffnen, d.h. nach dem Entfernen des Verschlussstopfens 7 sichtbar werden, und zwar durch das Benetzen mit dem flüssigen Füllgut aus dem Behälter 1 oder durch den über die geöffnete Flaschenmündung 6 eindringen Sauerstoff.

Das Informations- und/oder Bildfeld 4 ist beispielsweise dadurch gebildet, dass die Innenfläche des Behälters 1 zumindest dort, wo das Informations- und/oder Bildfeld 4 vorgesehen ist, milch- oder mattscheibenartig ausgeführt, z.B. aufgeraut ist. Hinter dieser milchscheibenartigen Fläche ist ein den Inhalt des Informations- und/oder Bildfeldes 4 tragender Informationsträger angeordnet, und zwar derart, dass er bei trockener Behälterinnenfläche wegen der mattscheibenartigen Ausbildung nicht sichtbar ist, die an der Innenfläche mattscheibenartig ausgeführte Behälterfläche aber bei der Befeuchtung mit dem Füllgut durchsichtig wird und dadurch der Inhalt des Informations- und/oder Bildfeldes optisch sichtbar wird.

Das Informations- und/oder Bildfeld 4 kann beispielsweise auch durch einen Informationsträger realisiert werden, der mit einer Abdeckschicht versehen ist, die im trockenen Zustand mattscheibenartig und im feuchten Zustand voll durchsichtig ist. Die Erfindung wurde voranstehend an einem Ausführungsbeispiel beschrieben. Es versteht sich, dass zahlreiche Änderungen sowie Abwandlungen möglich sind.

### Bezugszeichenliste

- 1: Behälter bzw. Flasche
- 2, 3: Behälterbereich
- 4: Informations- und/oder Bildfeld
- 5: Flaschenkörper
- 6: Flaschenmündung
- 7: Flaschenverschluss oder Verschlussstopfen
- 8: Dichtung

## Patentansprüche

1. Behälter mit wenigstens einem Behälterbereich (2) zur Aufnahme eines flüssigen Füllgutes, beispielsweise eines Getränks, mit wenigstens einem Informations- und/oder Bildfeld (4) im Inneren des Behälters (1), dessen Inhalt bei geschlossenem Behälter wenigstens teilweise unsichtbar und nach dem Öffnen des Behälters (1) durch die Behälterwandung hindurch sichtbar ist, **dadurch gekennzeichnet,**
**dass** zusätzlich zu dem wenigstens einen, das flüssige Füllgut aufnehmenden Behälterbereich (2) zumindest ein weiterer Behälterbereich (3) vorgesehen ist, in welchem das wenigstens eine Informations- und/oder Bildfeld (4) untergebracht ist und der bei geschlossenem Behälter gegenüber dem Behälterbereich (2) zur Aufnahme des Füllgutes getrennt ist, bei geöffnetem Behälter aber mit dem Behälterbereich (2) zur Aufnahme des flüssigen Füllgutes in Verbindung steht oder Teil des Behälterbereichs (2) zur Aufnahme des Füllgutes ist.

2. Behälter nach Anspruch 1, **dadurch gekennzeichnet, dass** das Informations- und/oder Bildfeld (4) zumindest in Teilbereichen aus einem Material und/oder aus einen Materialkombination besteht, die ein Sichtbarwerden des bei geschlossenem Behälter nicht sichtbaren Inhalts des Informations- und/oder Bildfeldes (4) erst im feuchten, beispielsweise durch das Füllgut benetzten Zustand ermöglicht.

3. Behälter nach Anspruch 1, **dadurch gekennzeichnet, dass** das Informations- und/oder Bildfeld (4) zumindest in Teilbereichen aus einem Material und/oder aus einen Materialkombination besteht, die ein Sichtbarwerden des bei geschlossenem Behälter nicht sichtbaren Inhalts des Informations- und/oder Bildfeldes (4) erst durch Beaufschlagung mit Umgebungsluft, vorzugsweise durch Beaufschlagung mit dem Sauerstoff aus der Umgebungsluft ermöglicht.

## Claims

1. Container having at least one container area (2) for receiving a fluid material, by way of example a beverage, with at least one information and/or image field (4) inside the container (1) whose content is at least in part not visible when the container is closed and is visible through the container wall when the container (1) has been opened, **characterised in that** in addition to the at least one container area (2) receiving the fluid material at least one further container area (3) is provided in which the at least one information and/or image field (4) is housed and which when the container is closed is separated from the container area (2) for receiving the fluid material, but which when the container is opened is in communication with the container area (2) for receiving the fluid material or is part of the container area (2) for receiving the fluid material.

2. Container according to claim 1 **characterised in that** the information and/or image field (4) consists in at least some areas of a material and/or a material combination which allows the content of the information and/or image field (4) which is not visible when the container is closed to become visible only when in the wet state, by way of example when wetted with the fluid material.

3. Container according to claim 1 **characterised in that** the information and/or image field (4) consists in at least some areas of a material and/or a material combination which allows the content of the information and/or image field (4) which is not visible when the container is closed to become visible only when impinged by the ambient air, preferably when impinged by the oxygen from the ambient air.

## Revendications

1. Récipient avec au moins un espace conteneur (2) pour recueillir un produit liquide, par exemple une boisson, avec au moins une zone d'information et/ou d'image (4) à l'intérieur du récipient (1) dont le contenu est invisible, du moins en partie, en cas de récipient fermé et est visible au travers de la cloison du récipient après l'ouverture du récipient (1),
**caractérisé en ce**
**qu'**il est prévu, en plus du au moins un espace conteneur (2) recueillant le produit liquide, un espace conteneur (3) supplémentaire dans lequel est logée au moins une zone d'information et/ou d'image (4) et qui est séparée de l'espace conteneur (2) pour recueillir le produit lorsque le récipient est fermé mais est en relation avec l'espace conteneur (2) pour recueillir le produit liquide en cas de récipient ouvert ou est un élément de l'espace conteneur (2) pour recueillir le produit.

2. Récipient selon la revendication 1, **caractérisé en ce que** la zone d'information et/ou d'image (4) se compose, du moins dans des espaces partiels, d'un matériau et/ou d'une combinaison de matériaux qui ne permet une visibilité du contenu de la zone d'information et/ou d'image (4), invisible lorsque le récipient est fermé, qu'à l'état humide, mouillé par le produit liquide.

3. Récipient selon la revendication 1, **caractérisé en ce que** la zone d'information et/ou d'image (4) se compose, du moins dans des espaces partiels, d'un matériau et/ou d'une combinaison de matériaux qui ne permet une visibilité du contenu de la zone d'information et/ou d'image (4), invisible lorsque le récipient est fermé, que par alimentation en air ambiant, de préférence par alimentation en oxygène de l'air ambiant.
